# EUROPÄISCHE PATENTSCHRIFT

(11) **EP 1 746 277 B1**
(45) Veröffentlichungstag und Bekanntmachung des Hinweises auf die Patenterteilung: **10.04.2019**
(21) Anmeldenummer: 06117127.8
(22) Anmeldetag: 13.07.2006
(51) Int. Cl.: F02D 41/22, F02M 65/00, G01R 29/22, G01R 31/28, F02D 41/20

(54) **VORRICHTUNG UND VERFAHREN ZUM PRÜFEN EINES PIEZOINJEKTORS**
APPARATUS AND METHOD FOR TESTING A PIEZOELECTRIC INJECTOR
DISPOSITIF ET SYSTÈME POUR TESTER UN INJECTEUR PIEZOÉLECTRIQUE

(30) Priorität: 21.07.2005 DE 102005034869
(43) Veröffentlichungstag der Anmeldung: 24.01.2007
(73) Patentinhaber: ROBERT BOSCH GMBH, 70442 Stuttgart (DE)
(72) Erfinder: Sutter, Kai, 70372, Stuttgart (DE); Lemke, Gerhard, 73730, Esslingen (DE); Gloss, Olaf, 70499, Stuttgart (DE)

(56) Entgegenhaltungen:
- EP-A1- 1 186 897
- US-A- 5 168 238
- US-A1- 2003 146 762

## Beschreibung

Die Erfindung betrifft eine Vorrichtung und ein Verfahren zum Prüfen eines Piezoinjektors eines Common-Rail-Systems.

Herkömmliche Common-Rail-Systeme sind mit einem Steuergerät ausgestattet, das eine Selbstüberwachung ermöglicht. Fehler im System werden in Form einer Fehlermeldung in einem Fehlerspeicher des Steuergeräts gespeichert und können bei der Wartung ausgelesen werden. Allerdings ist aus den Fehlermeldungen nicht immer eindeutig ersichtlich, wo der Fehler liegt.

In den Schrift US 2003/146762 A1 wird ein Diagnosetester für die Untersuchung von Injektoren gezeigt. In der Schrift EP 1 186 897 A1 wird ein Verfahren und eine Vorrichtung gezeigt, um das Verhalten von piezoelektrischen Elementen zu simulieren.

### Stand der Technik

Aufgabe der Erfindung ist es, eine Vorrichtung und ein Verfahren zum Prüfen eines Piezoinjektors eines Common-Rail-Systems zu schaffen, durch welche die Fehlererkennung verbessert wird.

### Vorteile der Erfindung

Die Aufgabe wird durch eine Vorrichtung gemäß Anspruch 1 gelöst. Diese Vorrichtung umfasst eine elektrische Ersatzlast für den Piezoinjektor. Bei einem Überstrom beziehungsweise Kurzschluss an einem bestimmten Injektor ist aus der zugehörigen Fehlermeldung des Steuergeräts nicht immer ersichtlich, ob der Injektor, der zugehörige Kabelstrang oder das Steuergerät defekt ist. Die Ersatzlast dient in der erfindungsgemäßen Prüfvorrichtung dazu, den zu prüfenden Piezoinjektor zu simulieren. Dadurch ist es möglich, eindeutig festzustellen, ob der geprüfte Piezoinjektor defekt ist, oder ob der Fehler zum Beispiel im zugehörigen Kabelstrang oder in dem Steuergerät liegt.

Die elektrische Ersatzlast umfasst einen Kondensator, dessen Kapazität an den zu prüfenden Piezoinjektor angepasst ist. Vorzugsweise wird in der erfindungsgemäßen Prüfvorrichtung ein Folienkondensator eingesetzt.

Parallel zu dem Kondensator ist eine stromrichtungsabhängige Signaleinrichtung geschaltet. Die Signaleinrichtung dient dazu, anzuzeigen, ob die Ersatzlast polrichtig an die Prüfvorrichtung angeschlossen ist.

Die Vorrichtung ist dadurch gekennzeichnet, dass die Signaleinrichtung eine Leuchtdiode umfasst, die parallel zu dem Kondensator geschaltet ist. Die Leuchtdiode leuchtet vorzugsweise grün, wenn die Ersatzlast polrichtig an die Prüfvorrichtung angeschlossen ist.

Ein weiteres bevorzugtes Ausführungsbeispiel der Vorrichtung ist dadurch gekennzeichnet, dass die Signaleinrichtung eine weitere Leuchtdiode umfasst, die antiparallel zu dem Kondensator geschaltet ist. Die weitere Leuchtdiode leuchtet vorzugsweise rot, wenn die Ersatzlast nicht polrichtig an die Prüfvorrichtung angeschlossen ist.

Ein weiteres bevorzugtes Ausführungsbeispiel der Vorrichtung ist dadurch gekennzeichnet, dass die Prüfvorrichtung einen Eingangsanschluss und einen Ausgangsanschluss umfasst, zwischen welche die elektrische Ersatzlast geschaltet ist. Die Anschlüsse dienen zum Anschließen von Verbindungskabeln an die Prüfvorrichtung.

Ein weiteres bevorzugtes Ausführungsbeispiel der Vorrichtung ist dadurch gekennzeichnet, dass die Prüfvorrichtung ein Buchsenpaar zum Anschließen von Verbindungsleitungen und ein weiteres Buchsenpaar zum Anschließen eines Zusatzmoduls umfasst. Das Zusatzmodul dient dazu, die Prüfung von anderen Piezoinjektoren zu ermöglichen als mit der Prüfvorrichtung allein.

Ein weiteres bevorzugtes Ausführungsbeispiel der Vorrichtung ist dadurch gekennzeichnet, dass das Zusatzmodul einen weiteren Kondensator umfasst, der parallel zu dem ersten Kondensator schaltbar ist. Dadurch ist es möglich, verschiedene Typen von Injektoren mit der erfindungsgemäßen Prüfvorrichtung zu prüfen. Das Zusatzmodul ist vorzugsweise mit Hilfe von Steckverbindungselementen auf einfache Art und Weise lösbar, das heißt zerstörungsfrei trennbar, mit der Prüfvorrichtung verbindbar.

Ein Verfahren zum Prüfen eines Piezoinjektors eines Common-Rail-Systems einer Brennkraftmaschine mit einer vorab beschriebenen Prüfvorrichtung ist durch die folgenden Verfahrensschritte gekennzeichnet: Zunächst wird ein elektrischer Anschlussstecker von dem Piezoinjektor gelöst und an die Prüfvorrichtung angeschlossen; anschließend oder auch vorher wird ein Oszilloskop, insbesondere ein Zweikanaloszilloskop, an die Prüfvorrichtung angeschlossen; schließlich wird mit Hilfe des Oszilloskops bei laufender Brennkraftmaschine das Ansteuersignal für den Piezoinjektor erfasst. Der erfasste Ansteuersignalverlauf wird mit einem Referenzansteuersignalverlauf eines intakten Injektors verglichen. Beim Anschließen des Anschlusssteckers und des Oszilloskops an die Prüfvorrichtung spielt es keine Rolle, was zuerst angeschlossen wird. Die Reihenfolge beim Anschließen ist für das erfindungsgemäße Verfahren unerheblich. Der Referenzansteuersignalverlauf ist zum Beispiel in einer Fehlersuchanleitung hinterlegt. Wenn der erfasste Ansteuersignalverlauf mit dem Referenzansteuersignalverlauf übereinstimmt, dann ist davon auszugehen, dass sowohl das Steuergerät als auch der zu dem Piezoinjektor gehörige Kabelstrang in Ordnung sind. Der Fehler liegt dann im Piezoinjektor. Wenn der erfasste Ansteuersignalverlauf nicht mit dem Referenzansteuersignalverlauf übereinstimmt, dann liegt der Fehler im Kabelstrang oder im Steuergerät.

Ein bevorzugtes Ausführungsbeispiel des Verfahrens ist dadurch gekennzeichnet, dass mit Hilfe der in die Prüfvorrichtung integrierten Signaleinrichtung kontrolliert wird, ob der Piezoinjektor polrichtig angeschlossen ist. Wenn die Pinbelegung des elektrischen Anschlusssteckers des Piezoinjektors zum Beispiel aufgrund eines Fertigungsfehlers nicht korrekt ist, dann kann es passieren, dass der Piezoinjektor nicht polrichtig angeschlossen ist, was zu einer Dauerschädigung des Piezoinjektors führen kann. Durch die erfindungsgemäße stromrichtungsabhängige Signaleinrichtung wird sicher erkannt, ob der Piezoinjektor polrichtig angeschlossen ist.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein.

### Zeichnung

Es zeigen:
- Figur 1: einen elektrischen Schaltplan einer erfindungsgemäßen Prüfvorrichtung;
- Figur 2: die Anschlüsse der in Figur 1 dargestellten Vorrichtung gemäß einem weiteren Ausführungsbeispiel und
- Figur 3: einen Schaltplan eines Zusatzmoduls für die erfindungsgemäße Prüfvorrichtung.

### Beschreibung der Ausführungsbeispiele

In Figur 1 ist ein elektrischer Schaltplan einer erfindungsgemäßen Prüfvorrichtung 1 dargestellt. Die Prüfvorrichtung 1 hat einen Eingangsanschluss 4 und einen Ausgangsanschluss 5. Die Anschlüsse 4 und 5 werden von Anschlussbuchsen gebildet, die in einem (nicht dargestellten) Gehäuse der Prüfvorrichtung von außen zugänglich angebracht sind. Zwischen die Anschlüsse 4 und 5 ist ein Folienkondensator 8 geschaltet, dessen Kapazität zum Beispiel 4,7 µF beträgt. Die Kapazität des Folienkondensators 8 entspricht der Kapazität des zu prüfenden Piezoinjektors.

Eine so genannte Löschdiode 10 ist parallel zu dem Folienkondensator 8 geschaltet. Die Löschdiode 10 dient dazu, im Betrieb der Prüfvorrichtung 1 auftretende Spannungsspitzen zu eliminieren. Außerdem ist eine Leuchtdiode 12 parallel zu dem Folienkondensator 8 und der Löschdiode 10 geschaltet. Die Leuchtdiode 12 gibt, wie durch Pfeile 13, 14 angedeutet ist, grünes Licht ab, wenn sie in Pfeilrichtung durchströmt wird. Vor die Leuchtdiode 12 sind ein Schutzwiderstand 16 und eine Schutzdiode 18 in Reihe geschaltet. Der Schutzwiderstand 16 dient dazu, den durchströmenden Strom zu begrenzen. Die Schutzdiode 18 dient dazu, einen Stromfluss nur in einer Richtung zuzulassen.

Die in Figur 1 dargestellte Prüfvorrichtung 1 dient zur Prüfung des elektrischen Ansteuersignals und zur Prüfung des polrichtigen Anschlusses von Piezoinjektoren in Common-Rail-Systemen. Der Folienkondensator 8 und die Löschdiode 10 bilden eine Ersatzlast für einen zu prüfenden Piezoinjektor. Die Leuchtdiode 12 dient als Indikator für die Polarität.

Bei einer Fehlfunktion im elektrischen Aufbau des Piezoinjektors, wenn zum Beispiel eine Piezoschicht defekt ist oder ein Isolationsfehler vorliegt, oder bei einem Fehler in der Zuleitung zum Piezoinjektor, wenn zum Beispiel im Kabelstrang eine Scheuerstelle vorliegt, dann erkennt das dem Motor eines Kraftfahrzeugs zugeordnete Motorsteuergerät einen Fehler. Dieser Fehler wird im Fehlerspeicher des Motorsteuergeräts gespeichert und kann über einen Diagnosetester angezeigt werden.

Aus den aufgeführten Fehlermeldungen ist für den Servicetechniker jedoch nicht immer eindeutig ersichtlich, wo der Fehler liegt. Um die Vorgehensweise bei der Fehlersuche zu vereinfachen, wird die erfindungsgemäße Vorrichtung polrichtig mit Verbindungsleitungen an einen Kabelbaumstecker des zu prüfenden Piezoinjektors angeschlossen. An die Verbindungsleitungen wird darüber hinaus ein Zweikanaloszilloskop für die Spannungs- und Strommessung angeschlossen. Dann wird bei laufendem Motor das Ansteuersignal am Oszilloskop angezeigt und mit einem Referenzsignalbild verglichen.

Das Referenzsignalbild ist in einer Fehlersuchanleitung hinterlegt. Gleichzeitig dient die parallel zu den Anschlüssen 4, 5 eingebaute Leuchtdiode 12 als Indikator dafür, ob die Ersatzlast 8, 10 polrichtig angeschlossen ist. Optional kann auch zweite, antiparallel geschaltete Leuchtdiode, zum Beispiel mit roter Farbe, eingebaut werden. Die zweite Leuchtdiode zeigt dann explizit an, dass eine Ersatzlast nicht polrichtig angeschlossen ist.

Für eine dauerhafte Funktion des Common-Rail-Systems müssen die Piezoinjektoren polrichtig angeschlossen sein. Aus diesem Grund sind die Steckanschlüsse der Piezoinjektoren mechanisch kodiert und die Pinbelegung der Kabelbaumstecker für den Fertigungsprozess festgelegt.

Wenn die Pinbelegung nicht korrekt ist, zum Beispiel durch eine Reparatur im Kabelstrang oder durch Fehler im Fertigungsprozess, dann funktioniert der Piezoinjektor zwar, aber es kann zu einer Dauerschädigung kommen. Dann wird der maximale Hub des Piezoinjektors im Betrieb nicht mehr erreicht. Diese Art von Fehler wird durch die Selbstüberwachung des Motorsteuergeräts nicht erkannt. Ein solcher dauergeschädigter Piezoinjektor würde zwar durch das Motorsteuergerät erkannt und im Service durch einen neuen Injektor ersetzt werden. Der neue Injektor würde aber, aufgrund der falschen Pinbelegung wiederum dauergeschädigt.

Durch die parallel zu den Anschlüssen 4, 5 geschaltete Leuchtdiode 12 kann auf einfache Art und Weise geprüft werden, ob die jeweiligen Leitungen korrekt in dem Kabelbaumstecker angeschlossen sind. Wenn die Leuchtdiode 12 bei laufendem Motor nicht im Rhythmus der Ansteuersignale flackert, dann sieht man, dass ein Fehler im Kabelstrang/Kabelbaumstecker vorliegt.

In Figur 2 ist angedeutet, dass die erfindungsgemäße Prüfvorrichtung nicht nur zwei Anschlussbuchsen 4, 5, sondern vorzugsweise noch zwei weitere Anschlussbuchsen 21, 22 aufweist, die in einem definierten Abstand 24 zueinander angeordnet sind. Der Abstand 24 beträgt zum Beispiel 24 mm. Die zusätzlichen Anschlussbuchsen 21, 22 dienen zur Aufnahme von Anschlusssteckern eines Zusatzmoduls.

In Figur 3 ist ein derartiges Zusatzmodul 30 in Form eines elektrischen Schaltplans dargestellt. Das Zusatzmodul 30 umfasst zwei Anschlussstecker 31, 32, die mit Anschlüssen 33, 34 verbunden sind. Die Anschlussstecker 31, 32 sind in dem gleichen Abstand 24 angeordnet wie die zusätzlichen Anschlussbuchsen (21, 22 in Figur 2). Das Zusatzmodul 30 kann mit Hilfe der Anschlussstecker 31, 32 auf einfache Art und Weise an die Prüfvorrichtung 1 angeschlossen werden, indem die Anschlussstecker 31, 32 in die zusätzlichen Anschlussbuchsen (21, 22 in Figur 2) eingesteckt werden.

Zwischen die Anschlüsse 33 und 34 ist ein Folienkondensator 38 geschaltet. Die Kapazität des Folienkondensators 38 ist so gewählt, dass die Gesamtkapazität des Folienkondensators (8 in Figur 1) und des Folienkondensators 38 der Kapazität eines zu prüfenden Piezoinjektors entspricht. Parallel zu dem Folienkondensator 38 ist eine Löschdiode 40 geschaltet. Des Weiteren ist eine Leuchtdiode 42 parallel zu dem Folienkondensator 24 und der Löschdiode 40 geschaltet. Die Leuchtdiode 42 gibt, wie durch Pfeile 43, 44 angedeutet ist, grünes Licht ab, wenn sie von Strom durchflossen wird. In Serie zu der Leuchtdiode 42 sind ein Schutzwiderstand 46 und eine Schutzdiode 48 geschaltet.

## Patentansprüche

1. Vorrichtung zum Prüfen eines Piezoinjektors eines Common-Rail-Systems, welche eine elektrische Ersatzlast für den Piezoinjektor umfasst, wobei die elektrische Ersatzlast einen Kondensator (8) aufweist, dessen Kapazität an den zu prüfenden Piezoinjektor angepasst ist, wobei parallel zu dem Kondensator (8) eine stromrichtungsabhängige Signaleinrichtung (12) geschaltet ist, **dadurch gekennzeichnet, dass** die Signaleinrichtung eine Leuchtdiode (12) umfasst, die parallel zu dem Kondensator (8) geschaltet ist, wobei die Leuchtdiode (12) als Indikator dafür dient, ob die Ersatzlast polrichtig angeschlossen ist.

2. Vorrichtung nach Anspruch 1, **dadurch gekennzeichnet, dass** die Signaleinrichtung (12) eine weitere Leuchtdiode umfasst, die antiparallel zu dem Kondensator geschaltet ist.

3. Vorrichtung nach einem der Ansprüche 1 bis 2, **dadurch gekennzeichnet, dass** ein Eingangsanschluss (4) und ein Ausgangsanschluss (5) vorgesehen sind, zwischen welche die elektrische Ersatzlast geschaltet ist.

4. Vorrichtung nach Anspruch 3, **dadurch gekennzeichnet, dass** ein Buchsenpaar (4, 5) zum Anschließen von Verbindungsleitungen und ein weiteres Buchsenpaar (21, 22) zum Anschließen eines Zusatzmoduls (30) vorgesehen sind.

5. Vorrichtung nach Anspruch 4, **dadurch gekennzeichnet, dass** das Zusatzmodul (30) einen weiteren Kondensator (38) umfasst, der parallel zu dem ersten Kondensator (8) schaltbar ist.

## Claims

1. Apparatus for testing a piezo injector of a common rail system, which comprises an electrical equivalent load for the piezo injector, wherein the electrical equivalent load has a capacitor (8), the capacitance of which is adjusted to the piezo injector to be tested, wherein a current-direction-dependent signal device (12) is connected in parallel with the capacitor (8), **characterized in that** the signal device comprises a light-emitting diode (12), which is connected in parallel with the capacitor (8), wherein the light-emitting diode (12) serves as an indicator of whether the equivalent load is connected with correct polarity.

2. Apparatus according to Claim 1, **characterized in that** the signal device (12) comprises a further light-emitting diode, which is connected in antiparallel with the capacitor.

3. Apparatus according to either of Claims 1 and 2, **characterized in that** an input connection (4) and an output connection (5) are provided, between which the electrical equivalent load is connected.

4. Apparatus according to Claim 3, **characterized in that** a connector pair (4, 5) is provided for connecting connection lines and a further connector pair (21, 22) is provided for connecting an additional module (30).

5. Apparatus according to Claim 4, **characterized in that** the additional module (30) comprises a further capacitor (38), which can be connected in parallel with the first capacitor (8).

## Revendications

1. Dispositif destiné à tester un injecteur piézoélectrique d'un système à rampe commune qui comprend une charge électrique équivalente destinée à l'injecteur piézoélectrique, dans lequel la charge électrique équivalente comporte un condensateur (8) dont la capacité est adaptée à l'injecteur piézoélectrique à tester, dans lequel un moyen de signalisation (12) dépendant de la direction du courant est connecté en parallèle avec le condensateur (8), **caractérisé en ce que** le moyen de signalisation comprend une diode électroluminescente (12) qui est connectée en parallèle avec le condensateur (8), dans lequel la diode électroluminescente (12) sert d'indicateur indiquant si la charge équivalente est connectée avec la polarité correcte.

2. Dispositif selon la revendication 1, **caractérisé en ce que** le moyen de signalisation (12) comprend une autre diode électroluminescente qui est connectée en antiparallèle avec le condensateur.

3. Dispositif selon l'une des revendications 1 et 2, **caractérisé en ce qu'**il est prévu une borne d'entrée (4) et une borne de sortie (5) entre lesquelles est connectée la charge électrique équivalente.

4. Dispositif selon la revendication 3, **caractérisé en ce qu'**il est prévu une paire de prises (4, 5) destinée à raccorder des lignes de connexion et une autre paire de prises (21, 22) destinée à raccorder un module supplémentaire (30).

5. Dispositif selon la revendication 4, **caractérisé en ce que** le module supplémentaire (30) comprend un autre condensateur (38) qui peut être connecté en parallèle avec le premier condensateur (8).
